# EUROPÄISCHE PATENTSCHRIFT

(11) **EP 0 367 973 B1**
(45) Veröffentlichungstag und Bekanntmachung des Hinweises auf die Patenterteilung: **27.12.1991**
(21) Anmeldenummer: 89118008.5
(22) Anmeldetag: 28.09.1989
(51) Int. Cl.: F02D 41/16, G01P 3/48, F02D 41/28

(54) **Verfahren zur Erfassung und Auswertung der Drehzahl bei Mehrzylinder-Brennkraftmaschinen**
Method for detecting and processing the rotation speed of multicylinder combustion engines
Procédé de détection et d'exploitation de la vitesse de rotation d'un moteur à combustion à plusieurs cylindres

(30) Priorität: 14.10.1988 DE 3835002
(43) Veröffentlichungstag der Anmeldung: 16.05.1990
(73) Patentinhaber: DAIMLER-BENZ AKTIENGESELLSCHAFT, 70327 Stuttgart (DE)
(72) Erfinder: Burckhardt, Christoph, D-7000 Stuttgart 1 (DE)

(56) Entgegenhaltungen:
- DE-A- 3 221 640
- US-A- 4 590 907
- PATENT ABSTRACTS OF JAPAN, Band 9, Nr. 191 (M-402)[1914], 7. August 1985; & JP-A-60 56 145 (ISUZU) 01-04-1985
- PATENT ABSTRACTS OF JAPAN, Band 10, Nr. 163 (M-487)[2219], 11. Juni 1986; & JP-A-61 14 446 (NIPPON DENSO) 22-02-1986

## Beschreibung

Die Erfindung betrifft ein Verfahren zur Erfassung und Auswertung der Drehzahl bei Mehrzylinder-Brennkraftmaschinen nach dem Oberbegriff des Patentanspruchs 1 sowie eine Vorrichtung zur Durchführung des Verfahrens.

Verfahren zur Regelung von Brennkraftmaschinen, bei denen bestimmte Betriebsparameter wiederholt gemessen, verglichen und zu Regelzwecken ausgewertet werden, sowie Vorrichtungen zur Durchführung solcher Verfahren sind schon mehrfach bekannt.

So beschreibt z.B. die DE-OS 3221640 ein Verfahren und eine Vorrichtung zur Regelung einer Brennkraftmaschine. Eine Regelgröße einer Brennkraftmaschine wird hierbei kontinuierlich um einen berechneten Wert durch Vergrößern und Verkleinern um einen bestimmten Betrag geändert. Die Brennkraftmaschine wird mit dieser sich ändernden Regelgröße betrieben und es werden die Auswirkungen der Regelgrößenänderung auf den Betrieb der Brennkraftmaschine durch wiederholtes Erfassen und Auswerten der Drehzahl beobachtet. Aufgrund dieser Auswertung wird die Regelgröße in Richtung eines Optimalwertes hin verändert. Die Erfassung und Auswertung der Drehzahl erfolgt dabei derart, daß in jeder einer vorgegebenen Betriebsperiode in mehreren Zählperioden die Drehzahl der Brennkraftmaschine ermittelt wird, die entsprechenden Drehzahlwerte innerhalb jeder Betriebsperiode miteinander verglichen werden und das Ergebnis des Vergleichs zur Festlegung einer Änderungsrichtung der Regelgröße für eine darauffolgende Betriebsperiode benutzt wird. Die Dauer einer derartigen Betriebsperiode, innerhalb derer die Drehzahldifferenz ausgewertet wird sowie die Zählperiode selbst, erstreckt sich dabei über eine Anzahl von Zündvorgängen, so daß bei diesem Verfahren Drehzahländerungstendenzen bzw. Beschleunigungswerte nicht mehrmals pro Motorumdrehung ermittelt werden können und somit auch keine zeitkritischen Regelungsaufgaben, wie z.B. eine Antiruckelregelung, durchgeführt werden können. Ein weiterer Nachteil dieses Verfahrens ist, daß keine Aussagen gemacht werden können in Bezug auf die durch bestimmte einzelne Zylinder hervorgerufenen Drehungleichförmigkeiten der Brennkraftmaschine.

Aufgabe der Erfindung ist es, ein Verfahren der gattungs-gemäßen Art auszubilden, das es gestattet, die Auswertung der Drehzahl unter Vermeidung der oben genannten Nachteile zu unterschiedlichen Regelzwecken zu benutzen.

Die Aufgabe wird erfindungsgemäß durch die im kennzeichnenden Teil des Patentanspruchs 1 bzw. des nebengeordneten Anspruchs 7 gelöst. Weitere Vorteile und Ausführungsformen sind Gegenstand der Unteransprüche und der Beschreibung.

Bei einer Mehrzylinder-Brennkraftmaschine wird ein Arbeitsspiel in mehrere gleich große Intervalle aufgeteilt. Über geeignete Sensoren wird die Drehbewegung der Brennkraftmaschine erfaßt und es werden die für jedes der vorbestimmten Intervalle des Arbeitsspieles erforderlichen Zeiten gemessen. Diese Meßwerte innerhalb eines jeden Arbeitsspieles werden in der Reihenfolge ihrer Ermittlung in aufeinanderfolgenden Speicherregisterzellen eines Steuergeräts abgelegt. Im darauffolgenden Arbeitsspiel werden wieder von Neuem die für die einzelnen Intervalle des neuen Arbeitsspieles erforderlichen Zeiten gemessen. Der nächste Verfahrensschritt vergleicht dann jeweils die entsprechenden gemessenen Zeiten des letzten Arbeitsspiels mit den in den Speicherregisterzellen befindlichen Werten des vorangegangenen Arbeitsspiels und ersetzt nach durchgeführter Subtraktion die gespeicherten Werte durch die jeweils neu gewonnenen Werte, z.B. durch Überschreiben der Speicherregisterinhalte. Die derart gewonnenen Vergleichswerte können sodann zu Regelungszwecken für die Brennkraftmaschine benutzt werden.

Ein Ausführungsbeispiel der Erfindung sei nachstehend anhand der Zeichnung beschrieben. Es zeigt

- Fig. 1: eine Prinzipdarstellung einer erfindungsgemäßen Vorrichtung
- Fig. 2: einen Funktionsplan des erfindungsgemäßen Verfahrens
- Fig. 3: einen Funktionsplan des Verfahrens nach Figur 2 in abgewandelter Form
- Fig. 4: ein Beispiel für eine die mittlere Drehzahl n̅ beeinflussende Kennlinie
- Fig. 5: ein Beispiel für eine die zeitliche Ableitung dn̅/dt beeinflussende Kennlinie.

In der Figur 1 ist in einer Prinzipskizze eine erfindungsgemäße Vorrichtung mit einer Brennkraftmaschine 1 sowie einer dazugehörigen Einspritzpumpe 2 zu sehen. Ein mit der Abtriebswelle der Brennkraftmaschine 1 gekuppelter Zahnkranz, z.B. eines Anlasserzahnrads 3, ermöglicht es, mit Hilfe eines geeigneten Sensors 4, der z.B. ein induktiver Sensor sein kann, die Drehzahl der Brennkraftmaschine 1 zu erfassen und an das Steuergerät 5, in welchem die gemessenen Drehzahlwerte gespeichert werden, weiterzugeben. Das Steuergerät 5 führt auch eine Auswertung der Drehzahlwerte mittels Algorithmen und Vergleichsoperationen durch und gibt die Ergebnisse dieser Auswertung an eine Einheit 6 zum Ansteuern entsprechender Stellglieder an der Brennkraftmaschine 1, wie z.B. der Einspritzpumpe 2, weiter.

Der in Figur 2 dargestellte Funktionsplan zeigt einen Drehzahlsensor 4, der die Drehzahl einer mit der Abtriebswelle einer Brennkraftmaschine gekuppelten Einrichtung, wie z.B. eines Anlasserzahnrads, erfaßt. Der in diesem Block dargestellte Signalverlauf des z.B. induktiven Sensors 4 wird in einem Impulsformer 7 zu dem dort dargestellten Signalverlauf umgeformt. Die Impulse aus dem Impulsformer 7 steuern, nachdem sie in einem Frequenzteiler 8 geteilt wurden, eine Torschaltung 9, mittels derer die in einem Generator 10 erzeugten Zählimpulse an einen Zähler 11 gelangen. Die Länge der Zählintervalle, d.h. die Anzahl der Zähne des Anlasserzahnrads, die während eines Intervalls den Sensor 4 passieren, ist so gewählt, daß das Verhältnis der Anzahl k dieser Zähne ein ganzzahliger Teiler der Gesamtzähnezahl i des Anlasserzahnrads ist. Auf diese Weise ist ein Betrieb ohne sog. Jitter, d.h. ohne Synchronisationsfehler gewährleistet. Dieses Verhältnis i/k bildet das Teilerverhältnis des Frequenzteilers 8. Mit Hilfe dieses Frequenzteilers 8 wird also ein Arbeitsspiel der Brennkraftmaschine -entsprechend zwei Kurbelwellenumdrehungen bei einer Viertakt-Brennkraftmaschine- in einzelne, gleich große Intervalle unterteilt, während derer die Zählimpulse des Generators 10 zum Zähler 11 gelangen. Durch die feste Frequenz des Zählimpulsgenerators 10 ist der Zählerstand des Zählers 11 ein Maß für die Drehgeschwindigkeit des Anlasserzahnrads und somit auch der Brennkraftmaschine. Er verhält sich dabei umgekehrt proportional zur Drehgeschwindigkeit der Brennkraftmaschine. Die Meßergebnisse der Drehgeschwindigkeiten in den einzelnen Intervallen jedes Arbeitsspieles, d.h. die Zählerstände für diese Intervalle gelangen nacheinander einerseits über ein Schieberegister 12 zu einem Einleseverteiler 13 und andererseits zu einem Subtrahierer 14.

Der Einleseverteiler 13 gibt alle Meßergebnisse eines Intervalls nacheinander an jeweils eine der aufeinanderfolgenden Speicherregisterzellen R₁,...,Rₙ eines Speicherregisters 15. Das Meßergebnis des ersten Intervalls wird also in der Registerzelle R₁ abgespeichert, das des zweiten Intervalls in R₂ usw. Bei einer Viertakt-Brennkraftmaschine, deren Kurbelwelle und damit auch das Anlasserzahnrad zwei Umdrehungen pro Arbeitsspiel durchläuft, sind zur vollständigen Speicherung aller Meßergebnisse eines Arbeitsspieles n = 2i/k Speicherregisterzellen erforderlich, wobei i die Gesamtzähnezahl des Anlasserzahnrads und k die Anzahl der Zähne des Anlasserzahnrads, die das Zählintervall festlegen, bedeuten. Bei einer Gesamtzähnezahl von beispielsweise i = 144 Zähnen des Anlasserzahnrads und einem gewählten k = 24 Zähnen für jedes Zählintervall sind demnach 2i/k = 12 Registerzellen R₁ bis R₁₂ zur Speicherung der Meßwerte eines Arbeitsspieles notwendig.

In einem darauffolgenden Verfahrensschritt werden die einzelnen Meßergebnisse der Intervalle des momentanen Arbeitsspiels mit den über einen mit dem Einleseverteiler 13 gekoppelten Ausleseverteiler 16 aus dem Register 15 ausgelesenen entsprechenden Meßergebnissen des vorangegangenen Arbeitsspiels mit Hilfe des Subtrahierers 14 verglichen und zu Regelzwecken an der Brennkraftmaschine ausgewertet. Nach erfolgtem Vergleich wird das Meßergebnis jedes Intervalls des aktuellen Arbeitsspiels, über das Schieberegister 12 gesteuert, an das Speicherregister 15 gegeben und überschreibt dort den Wert des vorangegangenen Intervalls bis die Ergebnisse des gesamten aktuellen Arbeitsspiels im Register 15 gespeichert sind. Dieses Verfahren wird dann für jedes weitere Arbeitsspiel periodisch fortgesetzt, wobei also immer jedes Intervall eines vorangegangenen Arbeitsspiels mit dem entsprechenden Intervall des darauffolgenden Arbeitsspiels verglichen wird. Aus diesem Vergleich können Erkenntnisse über die Drehungleichförmigkeit der Brennkraftmaschine gewonnen werden, die dann zu Regelzwecken ausgewertet werden.

Dadurch, daß die genannten Messungen mehrmals während jedes Arbeitsspiels gemacht werden, können Drehzahländerungen frühzeitig erkannt werden und durch Beobachtung der Änderungstendenzen können gewollte Drehzahländerungen, wie sie z.B. die Folge eines Beschleunigungsvorganges sind, einfach und sicher von Drehungleichförmigkeiten unterschieden werden. Dies ist insbesondere beiniedrigen Drehzahlen von großer Bedeutung, da in diesem Fall das Störsignal, d.h. die Drehungleichförmigkeit, das Nutzdrehzahlsignal um ein Mehrfaches überwiegen kann. Ein weiterer Vorteil des erfindungsgemäßen Verfahrens ist darin zu sehen, daß es die Möglichkeit bietet, auch Ungleichförmigkeiten im Betriebsverhalten einzelner Zylinder festzustellen. Dies geschieht in einfacher Weise dadurch, daß das Verhältnis der Gesamtzähnezahl i des Anlasserzahnrads zur Anzahl k der Zähne in jedem Zählintervall gleich der Zylinderzahl der Brennkraftmaschine oder einem Vielfachen davon ist. Auf diese Weise läßt sich jedes Meßergebnis eindeutig einem bestimmten Zylinder bzw. sogar einem bestimmten Arbeitstakt eines Zylinders zuordnen und es können -wiederum durch Vergleich der entsprechenden Meßergebnisse von aufeinanderfolgenden Arbeitsspielen- Ungleichförmigkeiten im Betriebsverhalten eines einzelnen Zylinders, z.B. durch Kompressionsverlust, erkannt und zu Regelzwecken, z.B. mittels Mehreinspritzung, genutzt werden.

Aus den Meßergebnissen aller Intervalle eines Arbeitsspiels wird mit Hilfe des Glieds 17 jeweils der Mittelwert gebildet und dieser Mittelwert a für eine bestimmte Anzahl m von Arbeitsspielen in einzelnen Speicherregisterzellen Rₐₗ,...,Rₐₘ eines Schieberegisters gespeichert. Nach Ablauf einer bestimmten vorgebbaren Zeit bzw. einer bestimmten Anzahl von Arbeitsspielen ermittelt der Tiefpaß 18 aus den mit registerbezogenem Gewichtungsfaktor multiplizierten Speicherinhalten der Registerzellen Rₐ eine gewichtet gemittelte Drehzahl n̅ der Brennkraftmaschine, sowie in einem Differenzierglied 19 die erste zeitliche Ableitung dn̅/dt dieser mittleren Drehzahl.

Sowohl das Signal der mittleren Drehzahl n̅, als auch das der Ableitung dn̅/dt werden als Eingangsgröße je einem schematisch dargestellten Kennlinienfeld 20 bzw. 21 zugeführt, wobei die Kennlinie für das Signal der mittleren Drehzahl n̅ z.B. den in Figur 4 gezeigten Verlauf aufweisen kann und die Kennlinie für das Signal der Ableitung dn̅/dt beispielsweise den in Figur 5 gezeigten Verlauf. Die aus den Kennlinien ermittelten Ausgangsgrößen n̅ᵥ bzw. dn̅ᵥ/dt gelangen zu einem Summierpunkt 22 und von dort aus zu einem Komparator bzw. Subtrahierer 23, der aus diesem Signal und den oben beschriebenen Ergebnissen des Vergleichs der Drehgeschwindigkeiten der einzelnen entsprechenden Intervalle, die vom Subtrahierer 14 stammen, in der Endstufe 24 zur Regelung der Brennkraftmaschine aufzubereitende Stellgrößen erzeugt.

Figur 3 zeigt eine Abwandlung des Funktionsplans nach Figur 2, wobei übereinstimmende Teile mit den gleichen Bezugszeichen wie in Figur 2 versehen sind. Im Unterschied zum Ausführungsbeispiel nach Figur 2 wird hierbei die mittlere Drehzahl n̅ und die daraus ermittelte Ableitung dn̅/dt nicht aus den gemittelten Intervall-Meßwerten a gewonnen, sondern die Drehzahlimpulse gelangen direkt vom Impulsformer 7 über eine weitere Torschaltung 25 und einen eigenen Zähler 26 zum Tiefpaß 18, wo sie zu den erforderlichen Werten weiterverarbeitet werden.

Bei einer möglichen Realisierung des Verfahrens mit Hilfe eines programmierbaren Mikroprozessors kann auf einfache Weise die Erfassung und Auswertung der Meßergebnisse bestimmter Intervalle der periodisch wiederkehrenden Arbeitsspiele ausgesetzt werden, um dadurch Rechenzeit für andere Aufgaben, wie z.B. für Diagnosezwecke oder zur Gewinnung von Übertragungszeit für serielle Schnittstellen, zu schaffen.

Desweiteren ist es bei dem Einsatz eines Mikroprozessors möglich, einfache, jedoch echtzeitkritische Operationen, wie z.B. die Zähl- oder Vergleichsoperationen innerhalb des Verfahrens, über Hard- bzw. Firmware zu realisieren, während aufwendigere und rechenzeitintensive Operationen, wie sie z.B. die Mittelwertbildung und die Differenzierung darstellen, im Hintergrund über Softwarerealisierung ablaufen, um dann als Vergleichs- bzw. Korrekturwert im Komparator/ Subtrahierer 23 Berücksichtigung zu finden.

## Patentansprüche

1. Verfahren zur Erfassung und Auswertung der Drehzahl bei Mehrzylinder-Brennkraftmaschinen mit einem Sensor zur Erfassung der Drehzahl, einem Steuergerät mit Speicherregistern zur Speicherung der gemessenen Drehzahlwerte und mit einem Vergleicher zur Auswertung der gespeicherten Werte bestimmter Speicherregister und momentaner Werte, sowie mit einer Einheit zum Ansteuern entsprechender Stellglieder mit den Ergebnissen dieser Auswertung zur Beeinflussung der Brennkraftmaschine, wobei folgende wiederkehrende Schritte ausgeführt werden:
a) Messung der für bestimmte aufeinanderfolgende, gleich große Intervalle eines Arbeitsspieles erforderlichen Zeiten,
b) Abspeicherung dieser Meßergebnisse in getrennten, aufeinanderfolgenden Speicherregistern (R₁,...,Rₙ),
c) Wiederholung des Schrittes a) für das darauffolgende Arbeitsspiel, **gekennzeichnet** **durch,**
d) Subtraktion der entsprechenden einzelnen Meßergebnisse der beiden aufeinanderfolgenden Arbeitsspiele und Ersetzen der in den entsprechenden Registern (R₁,.. ...,Rₙ) gespeicherten Meßergebnisse des vorangegangenen Arbeitsspieles durch die entsprechenden Meßergebnisse des darauffolgenden Arbeitsspieles,
e) Auswertung des Ergebnisses des Vergleichs für Regelzwecke.

2. Verfahren nach Anspruch 1, **gekennzeichnet** **durch** Messung der für das Vorbeilaufen einer bestimmten Anzahl (k) von Zähnen eines mit dem Abtrieb der Brennkraftmaschine gekuppelten Zahnkranzes benötigten Zeit.

3. Verfahren nach Anspruch 1 oder 2, **dadurch** **gekennzeichnet**, daß der Vergleich der einzelnen Meßergebnisse mit einem aus den gewichteten Mittelwerten (n̅) aus den Meßergebnissen der vorangegangenen Arbeitsspiele gewonnenen Vergleichswert erfolgt.

4. Verfahren nach einem der Ansprüche 1 bis 3, **dadurch** **gekennzeichnet**, daß der Vergleich der einzelnen Meßergebnisse mit einem aus den gewichteten Mittelwerten der zeitlichen Ableitungen (dn̅/dt) aus den Meßergebnissen der vorangegangenen Arbeitsspiele gewonnenen Vergleichswert erfolgt.

5. Verfahren nach einem der Ansprüche 1 bis 4, **dadurch** **gekennzeichnet**, daß die Verfahrensschritte bestimmter Intervalle der periodisch wiederkehrenden Arbeitsspiele ausgesetzt werden.

6. Verfahren nach einem der Ansprüche 1 bis 5, **dadurch** **gekennzeichnet**, daß zeitkritische, einfache Verfahrensschritte durch Hard-/ Firmware realisiert sind, während rechenzeitintensive, nicht-zeitkritische Verfahrensschritte durch Software realisiert sind und im Hintergrund ablaufen.

7. Vorrichtung, zur Erfassung und Auswertung der Drehzahl bei Mehrzylinder-Brennkraftmaschinen mit einem Sensor zur Erfassung der Drehzahl, einem Steuergerät mit Speicherregistern zur Speicherung der gemessenen Drehzahlwerte und mit einem Vergleicher zur Auswertung der gespeicherten Werte bestimmter Speicherregister und momentaner Werte, sowie mit einer Einheit zum Ansteuern entsprechender Stellglieder mit den Ergebnissen dieser Auswertung zur Beeinflussung der Brennkraftmaschine, zur Durchführung des Verfahrens nach Anspruch 1, wobei folgende Mittel vorgesehen sind:
a) Mittel zur Messung der für bestimmte aufeinanderfolgende, gleich große Intervalle eines Arbeitsspieles erforderlichen Zeiten,
b) Mittel zur Abspeicherung dieser Meßergebnisse in getrennten, aufeinanderfolgenden Speicherregistern (R1,...,Rn),
c) Mittel zur Wiederholung des Schrittes a) für das darauffolgende Arbeitsspiel, **gekennzeichnet** **durch**
d) Mittel zur Subtraktion der entsprechenden einzelnen Meßergebnisse der beiden aufeinanderfolgenden Arbeitsspiele und zum Ersetzen der in den entsprechenden Registern (R1,...,Rn) gespeicherten Meßergebnisse des vorangegangenen Arbeitsspiels durch die entsprechenden Meßergebnisse des darauffolgenden Arbeitsspiels,
e) Mittel zur Auswertung des Ergebnisses des Vergleichs für Regelzwecke.

8. Vorrichtung nach Anspruch 7, **dadurch** **gekennzeichnet**, daß zur Messung der Zeit die Zähne eines Anlasserzahnrades (3) von einem Sensor (4) erfaßt werden und die Anzahl (k) der bei den jeweiligen Einzelmessungen erfaßten Zähne ein Teiler der Gesamtzähnezahl (i) des Anlasserzahnrads (3) ist.

9. Vorrichtung nach Anspruch 7 oder 8, **dadurch** **gekennzeichnet**, daß zur Messung der Zeit die Zähne eines Anlasserzahnrades (3) von einem Sensor (4) erfaßt werden und das Verhältnis von Gesamtzähnezahl (i) des Anlasserzahnrads (3) zur Anzahl (k) der für eine Einzelmessung erfaßten Zähne der Zylinderzahl der Brennkraftmaschine (1) oder einem Vielfachen davon entspricht.

10. Vorrichtung nach einem der Ansprüche 7 bis 9, **dadurch** **gekennzeichnet**, daß der Sensor (4) ein induktiver Sensor ist.

## Claims

1. A method of detection and evaluation of the rotational speed in multicylinder internal combustion engines with a sensor for detecting the rotational speed, a control unit with memory registers for storing the measured rotational speed values and with a comparator for evaluating the stored values of specific memory registers and momentary values, as well as with a unit for driving corresponding regulating units with the results of this evaluation to influence the internal combustion engine, the following recurrent steps being performed:
a) measurement of the times required for specific successive intervals of equal length of a working cycle;
b) storage of these measuring results in separate successive memory registers (R₁,...,Rₙ);
c) repetition of step a) for the following operational cycle, characterized by
d) subtraction of the corresponding individual measuring results of the two successive operational cycles and replacement of the measuring results of the preceding operational cycle stored in the corresponding registers (R₁,....,Rₙ) by the corresponding measuring results of the following operational cycle;
e) evaluation of the result of the comparison for regulation purposes.

2. A method according to claim 1, characterised by the measurement of the time required for the passing by of a specific number (k) of teeth of a toothed crown coupled with the power take-off of the internal combustion engine.

3. A method according to claim 1 or 2, characterised in that comparison is effected of the individual measuring results with a comparison value obtained from the weighted mean values (n̅) from the measurement results of the preceding operational cycles.

4. A method according to one of claims 1 to 3, characterised in that comparison is effected of the individual measurement results with a comparison value obtained from the weighted mean values of the time derivations (dn̅/dt) from the measurement results of the preceding operational cycles.

5. A method according to one of claims 1 to 4, characterised in that the process steps of specific intervals of the periodically recurring operational cycles are set out.

6. A method according to one of claims 1 to 5, characterised in that time-critical simple process steps are performed by hard/firmware, whereas computing time intensive, non-time-critical process steps are performed by software and take place in the background.

7. An apparatus for the detection and evaluation of rotational speed in multicylinder internal combustion engines with a sensor for detecting the rotational speed, a control unit with memory registers for storing the measured rotational speed values, and with a comparator for evaluating the stored values of specific memory registers and momentary values, as well as with a unit for driving corresponding regulating units with the results of this evaluation to influence the internal combustion engine, for carrying out the method according to claim 1, the following means being provided:
a) means for the measurement of the times required for specific successive intervals of equal length of an operational cycle;
b) means for the storage of these measurement results in separate successive memory registers (R₁,...,Rₙ);
c) means for the repetition of step a) for the following operational cycle, characterized by
d) means for the subtraction of the corresponding individual measurement results of the two successive operational cycles and replacement of the measurement results of the preceding operational cycle stored in the corresponding registers (R₁,....,Rₙ) by the corresponding measurement results of the following operational cycle;
e) means for the evaluation of the result of the comparison for regulation purposes.

8. An apparatus according to claim 7, characterized in that, for measuring time, the teeth of a starter toothed wheel (3) are detected by a sensor (4), and the number (k) of the teeth detected during the respective individual measurements is a divisor of the total number of teeth (i) of the starter toothed wheel (3).

9. An apparatus according to claim 7 or 8, characterized in that, for measuring time, the teeth of a starter toothed wheel (3) are detected by a sensor (4), and the ratio of the total number of teeth (i) of the starter toothed wheel (3) to the number (k) of the teeth detected for an individual measurement corresponds to the cylinder number of the internal combustion engine (1) or to a multiple thereof.

10. An apparatus according to one of claims 7 to 9, characterized in that the sensor (4) is an inductive sensor.

## Revendications

1. Procédé de détection et d'analyse de la vitesse de rotation de moteurs à combustion interne à plusieurs cylindres au moyen d'un capteur de détection de la vitesse de rotation, d'un appareil de commande à registre de mémoires pour l'enregistrement des valeurs mesurées de la vitesse de rotation et d'un comparateur d'analyse des valeurs enregistrées de certains registres de mémoires et de valeurs momentanées, ainsi qu'au moyen d'une unité de commande d'organes réglants correspondants à l'aide des résultats de cette analyse pour agir sur le moteur à combustion interne, les étapes répétitives suivantes étant exécutées:
a) mesure des temps nécessaires pour certains intervalles successifs de même longueur d'un cycle de travail,
b) enregistrement de ces résultats de mesure dans des registres de mémoires successifs séparés (R ₁..., Rₙ)
c) répétition de l'étape a) pour le cycle de travail suivant, caractérisé par
d) la soustraction des résultats correspondants individuels de mesure des deux cycles de travail successifs et remplacement des résultats de mesure du cycle précédent de travail enregistrés dans les registres correspondants (R ₁..., Rₙ) par les résultats de mesure correspondants du cycle de travail suivant,
e) analyse des résultats de la comparaison à des fins de réglage.

2. Procédé selon la revendication 1, caractérisé par la mesure du temps nécessaire pour le passage d'un nombre déterminé (k) de dents d'une couronne dentée couplée avec la sortie du moteur à combustion interne.

3. Procédé selon la revendication 1 ou 2, caractérisé en ce que la comparaison des résultats individuels de mesure s'effectue avec une grandeur de comparaison obtenue à partir des moyennes pondérées (n̅) des résultats de mesure du cycle précédent de travail.

4. Procédé selon l'une des revendications 1 à 3, caractérisé en ce que la comparaison des résultats individuels de mesure s'effectue à l'aide d'une grandeur de comparaison obtenue à partir des moyennes pondérées des dérivées par rapport au temps (dn̅/dt) des résultats de mesure des cycles précédents de travail.

5. Procédé selon l'une des revendications 1 à 4, caractérisé en ce que les étapes du procédé concernant des intervalles déterminés des cycles de travail revenant périodiquement sont supprimées.

6. Procédé selon l'une des revendications 1 à 5, caractérisé en ce que des étapes simples, critiques en temps, du procédé, sont réalisées au moyen de matériel/microprogrammes, tandis que des étapes du procédé exigeant un temps de calcul important, non critiques en temps, sont réalisées par logiciel et se déroulent en parallèle.

7. Dispositif de détection et d'analyse de la vitesse de rotation de moteurs à combustion interne à plusieurs cylindres, comprenant un capteur de détection de la vitesse de rotation, un appareil de commande comprenant des registres de mémoires pour l'enregistrement des valeurs mesurées de la vitesse de rotation ainsi qu'un comparateur d'analyse des grandeurs enregistrées de certains registres de mémoires et de grandeurs momentanées, ainsi qu'une unité de commande d'organes réglants correspondants à l'aide des résultats de cette analyse pour agir sur le moteur à combustion interne, pour la mise en oeuvre du procédé selon la revendication 1, les moyens suivants étant prévus:
a) des moyens de mesure des temps nécessaires pour des intervalles déterminés successifs de même longueur d'un cycle de travail,
b) des moyens d'enregistrement de ces résultats de mesure dans des registres de mémoires successifs séparés (R₁,...Rₙ),
c) des moyens pour répéter l'étape a) pour le cycle de travail suivant, caractérisé par
d) des moyens de soustraction des résultats individuels correspondants de mesure des deux cycles de travail successifs et de remplacement des résultats de mesure du cycle précédent de travail enregistrés dans les registres correspondants (R₁,...Rₙ) par les résultats correspondants de mesure du cycle de travail suivants;
e) des moyens d'analyse du résultat de la comparaison à des fins de réglage.

8. Dispositif selon la revendication 7, caractérisé en ce que, pour la mesure du temps, les dents d'une couronne dentée du démarreur (3) sont détectées par un capteur (4) et le nombre (k) des dents détectées au cours de chaque mesure individuelle est un diviseur du nombre total de dents (i) de la roue dentée du démarreur (3).

9. Dispositif selon la revendication 7 ou 8, caractérisé en ce que, pour la mesure du temps, les dents d'une roue dentée de démarreur (3) sont détectées par un capteur (4) et le rapport du nombre total de dents (i) de la roue dentée du démarreur (3) au nombre (k) des dents détectées pour une mesure individuelle correspond au nombre de cylindres du moteur à combustion interne (1) ou à un multiple de ce nombre.

10. Dispositif selon l'une des revendications 7 à 9, caractérisé en ce que le capteur (4) est un capteur à induction.
